# EUROPÄISCHE PATENTSCHRIFT

(11) **EP 3 360 951 B1**
(45) Veröffentlichungstag und Bekanntmachung des Hinweises auf die Patenterteilung: **12.08.2020**
(21) Anmeldenummer: 17155182.3
(22) Anmeldetag: 08.02.2017
(51) Int. Cl.: C11D 1/12, C11D 3/50, C11D 17/00

(54) **ZUSAMMENSETZUNG ENTHALTEND PARFUMÖL UND PARFÜMKAPSELN**
COMPOSITION COMPRISING PERFUMED OIL AND ENCAPSULATED PERFUMES
COMPOSITION COMPRENANT DE L'HUILE DE PARFUM ET DES CAPSULES DE PARFUM

(43) Veröffentlichungstag der Anmeldung: 15.08.2018
(73) Patentinhaber: Henkel AG & Co. KGaA, 40589 Düsseldorf (DE); BASF SE, 67056 Ludwigshafen am Rhein (DE)
(72) Erfinder: BAUER, Andreas, 41564 Kaarst (DE); HÄTZELT, André, 40591 Düsseldorf (DE); HUCHEL, Ursula, 50733 Köln (DE); STRAUB, Erik, 41179 Mönchengladbach (DE); URLICHS, Stefan, 45309 Essen (DE); MATERNE, Manuela, 41564 Kaarst (DE); TROPSCH, Jürgen, 67354 Römerberg (DE); ETTL, Roland, 68804 Altlussheim (DE)

(56) Entgegenhaltungen:
- EP-A1- 2 468 239
- EP-A1- 3 061 500
- US-A1- 2008 188 574
- "Disodium stearyl sulfosuccinamate", SAApedia , 30. Mai 2013 (2013-05-30), XP002771055, Gefunden im Internet: URL:http://www.saapedia.org/en/saa/?type=d etail&id=7016 [gefunden am 2017-06-13]
- DATABASE WPI Week 201642 2016 Thomson Scientific, London, GB; AN 2016-387678 XP002771056, & KR 2016 0050227 A (CLAIRES KOREA CO LTD) 11. Mai 2016 (2016-05-11)
- "Sodium Dioctylsulphosuccinate", Lankem , 25 October 2016 (2016-10-25), Retrieved from the Internet: URL:https://web.archive.org/web/2016102512 4715/http://www.lankem.eu/dioctyl-sulphosu ccinates.html [retrieved on 2018-09-26]
- "Functionals Product list", Symrise , June 2008 (2008-06), Retrieved from the Internet: URL:https://www.cossma.com/fileadmin/all/c ossma/freie_downloads/Symrise_Functionals_ Product_List_06-2008.pdf [retrieved on 2018-09-26]

## Beschreibung

Die vorliegende Erfindung betrifft eine Zusammensetzung in Form einer Suspension umfassend mindestens ein freies Parfümöl, mindestens ein verkapseltes Parfümöl und mindestens einen spezifischen Stabilisator. Weiterhin richtet sich die vorliegende Erfindung auf ein Verfahren zur Herstellung einer solchen Zusammensetzung sowie auf die Verwendung der hierin beschriebenen spezifischen Stabilisatoren zur Stabilisierung einer Zusammensetzung enthaltend sowohl ein Parfümöl als auch Parfümkapseln. Des Weiteren wird ein Mittel offenbart, wie beispielsweise Kosmetikprodukte, Wasch- oder Reinigungsmittel, enthaltend mindestens eine wie hierin beschriebene Zusammensetzung.

Die marktgängigen Wasch- und Reinigungsmittel sowie Kosmetikprodukte werden in aller Regel parfümiert. Neben der eigentlichen Parfümierung durch die freien Duftstoffe, beispielsweise in Form von Parfümölen, werden vermehrt auch verkapselte Parfümierungen eingesetzt. Seitens der Verbraucher wird sowohl eine ausreichende Eigenbeduftung des Produktes als auch eine Überdeckung von "schlechten" Nebengerüchen gewünscht. Weiter werden auch langanhaltende und frische Parfümierungen gewünscht. Derartige Eigenschaften lassen sich in vorteilhafter Weise durch den Einsatz von verkapselten Duftstoffen erreichen.

Bei der Herstellung entsprechender Produkte wird das Parfümöl derzeit direkt in die entsprechenden Produktformulierungen dosiert oder bei pulverförmigen Produkten auch aufgesprüht. Letzteres führt zwangsläufig zu unerwünschten Verlusten. Vor und während der Dosierung von verkapselten Parfümierungen (Kapselslurries) ist es nötig, diese gründlich zu homogenisieren, um eine homogene und qualitativ angemessene Dosierung zu gewährleisten. Dieser Verfahrensschritt ist aufgrund des hohen Zeitaufwandes nicht besonders wirtschaftlich. Zusätzlich werden für die Dosierung des Parfümöls und der verkapselten Parfümierung zwei Dosiervorgänge mit zwei separaten Dosiereinheiten benötigt. Auch hier ist der wirtschaftliche Aspekt aufgrund der längeren Produktionszeiten und Investitionen in Dosiereinheiten nicht optimal. Darüber hinaus können sehr geringe Mengen (< 0,05 %) von verkapselten Parfümierungen derzeit nur mit einem hohen Fehler dosiert werden.

EP 2 468 239 A1 offenbart beispielsweise Kapseln mit einem Durchmesser von 1 µm bis 100 µm und einer Bruchfestigkeit von 0,1 MPa bis 5 MPa, wobei mindestens 80 % der Kapseln eine Hülle und einen Kern umfassen, wobei die Hülle ein Polyamidpolymer umfasst, das eine Wand bildet, die den Kern einkapselt, und wobei der Kern eine Parfümzusammensetzung umfasst, wobei die Parfümzusammensetzung Parfümrohmaterialien mit einem ClogP von 2,0 bis 4,5 enthält.

Stabile Dispersionen, enthaltend (d) 50 bis 80 Gew.-% Parfümöle; (e) 10 bis 30 Gew.-% verkapselte Duftstoffe; und (f) 0,01 bis 0,1 Gew.-% nichtionische Polymere mit der Maßgabe, dass sich die Bestandteile mit Wasser und gegebenenfalls weiteren typischen Hilfs- und Zusatzstoffen zu 100 Gew.-% ergänzen, werden in EP 3 061 500 A1 offenbart.

Die Aufgabe der vorliegenden Erfindung bestand daher darin, eine stabile Kombination von Parfümölen und verkapselten Parfümierungen (Kapselslurries) bereitzustellen, um eine einfache und effiziente Dosierung der beschriebenen Komponenten zu realisieren.

Es wurde nun gefunden, dass diese Aufgabe durch den Zusatz von mindestens einem Stabilisator ausgewählt aus der Gruppe der Alk(en)ylsulfosuccinamate gemäß Formel I, wobei R = C₈-C₁₈-Alkyl oder C₈-C₁₈-Alkenyl und M⁺ = Na⁺, K⁺, NH₄⁺, zu einer Mischung, die sowohl Parfümöl als auch Duftstoffkapseln enthält, gelöst werden kann.

In einem ersten Aspekt richtet sich die vorliegende Erfindung daher auf eine Zusammensetzung, umfassend mindestens ein freies Parfümöl, das in einer Menge von 10 bis 95 Gew.-% bezogen auf das Gesamtgewicht in der Zusammensetzung enthalten ist und mindestens ein verkapseltes Parfümöl, das in Form einer Kapsel-Slurry vorliegt, wobei die Kapsel-Slurry in einer Menge von 2 bis 90 Gew.-% bezogen auf das Gesamtgewicht in der Zusammensetzung enthalten ist, dadurch gekennzeichnet, dass die Zusammensetzung mindestens einen Stabilisator ausgewählt aus der Gruppe bestehend aus Alk(en)ylsulfosuccinamaten gemäß Formel I, wobei R gleich C₈ bis C₁₈ Alkyl oder C₈ bis C₁₈ Alkenyl ist, und wobei M⁺ gleich Na⁺, K⁺ oder NH₄⁺ ist, umfasst, wobei der mindestens eine Stabilisator in einer Menge von 0,05 bis 10 Gew.-% bezogen auf das Gesamtgewicht in der Zusammensetzung enthalten ist. Die Zusammensetzung liegt in Form einer stabilen Suspension der Parfümkapseln in den flüssigen Bestandteilen der Zusammensetzung vor.

In einem weiteren Aspekt richtet sich die vorliegende Erfindung auf ein Verfahren zur Herstellung einer Zusammensetzung, wie hierin beschrieben, dadurch gekennzeichnet, dass das mindestens eine Parfümöl, das mindestens eine verkapselte Parfümöl und der mindestens einen Stabilisator miteinander vermischt werden.

In einem weiteren Aspekt richtet sich die vorliegende Erfindung auf die Verwendung von mindestens einem Stabilisator ausgewählt aus der Gruppe der Alk(en)ylsulfosuccinamate gemäß Formel I, wobei R gleich C₈ bis C₁₈ Alkyl oder C₈ bis C₁₈ Alkenyl ist, und wobei M⁺ gleich Na⁺, K⁺ oder NH₄⁺ ist; zur Stabilisierung einer Zusammensetzung umfassend mindestens ein freies Parfümöl in einer Menge von 10 bis 95 Gew.-% bezogen auf das Gesamtgewicht in der Zusammensetzung und mindestens ein verkapseltes Parfümöl in Form einer Kapsel-Slurry, wobei die Kapsel-Slurry in einer Menge von 2 bis 90 Gew.-% bezogen auf das Gesamtgewicht in der Zusammensetzung enthalten ist, und wobei der mindestens eine Stabilisator in einer Menge von 0,05 bis 10 Gew.-% bezogen auf das Gesamtgewicht in der Zusammensetzung enthalten ist.

Ferner werden ein Kosmetikprodukt, ein Wasch- oder Reinigungsmittel umfassend mindestens eine Zusammensetzung, wie hierin beschrieben, offenbart.

Diese und weitere Aspekte, Merkmale und Vorteile der Erfindung werden für den Fachmann aus dem Studium der folgenden detaillierten Beschreibung und Ansprüche ersichtlich. Dabei kann jedes Merkmal aus einem Aspekt der Erfindung in jedem anderen Aspekt der Erfindung eingesetzt werden. Ferner ist es selbstverständlich, dass die hierin enthaltenen Beispiele die Erfindung beschreiben und veranschaulichen sollen, diese aber nicht einschränken und insbesondere die Erfindung nicht auf diese Beispiele beschränkt ist.

Alle Prozentangaben sind, sofern nicht anders angegeben, Gewichts-%, jeweils bezogen auf das Gesamtgewicht der entsprechenden Zusammensetzung. Numerische Bereiche, die in dem Format "von x bis y" angegeben sind, schließen die genannten Werte ein. Wenn mehrere bevorzugte numerische Bereiche in diesem Format angegeben sind, ist es selbstverständlich, dass alle Bereiche, die durch die Kombination der verschiedenen Endpunkte entstehen, ebenfalls erfasst werden.

"Mindestens ein", wie hierin verwendet, bezieht sich auf 1 oder mehr, beispielsweise 1, 2, 3, 4, 5, 6, 7, 8, 9 oder mehr.

"Ungefähr", wie hierin in Bezug auf Zahlenwerte verwendet, bedeutet den entsprechenden Wert ±10%, vorzugsweise ±5%, stärker bevorzugt ±3%, am stärksten bevorzugt ±1%.

Ein erster Gegenstand der vorliegenden Erfindung ist eine Zusammensetzung, die vorzugsweise in Form einer Suspension vorliegt. Die Suspension umfasst mindestens ein freies Parfümöl, mindestens ein verkapseltes Parfümöl und mindestens einen Stabilisator gemäß der vorliegenden Erfindung.

Im Kontext der vorliegenden Erfindung bezeichnet der Begriff "Parfümöl" einzelne Riechstoff- oder Duftstoffverbindungen oder Mischungen mehrerer solcher Verbindungen, und erfasst damit z.B. synthetische Produkte vom Typ der Ester, Ether, Aldehyde, Ketone, Alkohole und Kohlenwasserstoffe, sowie natürliche Duftstoffgemische, wie sie aus pflanzlichen Quellen zugänglich sind.

Im Kontext der vorliegenden Erfindung bezeichnet der Begriff "freies Parfümöl" ein Parfümöl, welches als solches in einer Suspension, wie hierin beschrieben, vorliegt, d.h. die einzelnen Bestandteile des Parfümöls liegen insbesondere nicht verkapselt vor.

Bei einem Duftstoff handelt es sich um eine den Geruchsinn anregende, chemische Substanz. Um den Geruchssinn anregen zu können, sollte die chemische Substanz zumindest teilweise in der Luft verteilbar sein, d.h. der Duftstoff sollte bei z.B. 25°C zumindest in geringem Maße flüchtig sein. Ist der Duftstoff sehr flüchtig, klingt die Geruchsintensität schnell wieder ab. Bei einer geringeren Flüchtigkeit ist der Geruchseindruck nachhaltiger, d.h. er verschwindet nicht so schnell. In einer Ausführungsform weist der Duftstoff daher einen Schmelzpunkt auf, der im Bereich von -100°C bis 100°C, bevorzugt von -80°C bis 80°C, noch bevorzugter von -20°C bis 50°C, insbesondere von -30°C bis 20°C liegt. In einer weiteren Ausführungsform weist der Duftstoff einen Siedepunkt auf, der im Bereich von 25°C bis 400°C, bevorzugt von 50°C bis 380°C, mehr bevorzugt von 75°C bis 350°C, insbesondere von 100°C bis 330°C liegt.

Insgesamt sollte eine chemische Substanz eine bestimmte Molekülmasse nicht überschreiten, um als Duftstoff zu fungieren, da bei zu hoher Molekülmasse die erforderliche Flüchtigkeit nicht mehr gewährleistet werden kann. In einer Ausführungsform weist der Duftstoff eine Molekülmasse von 40 bis 700 g/mol, noch bevorzugter von 60 bis 400 g/mol auf.

Der Geruch eines Duftstoffes wird von den meisten Menschen als angenehm empfunden und entspricht häufig dem Geruch nach beispielsweise Blüten, Früchten, Gewürzen, Rinde, Harz, Blättern, Gräsern, Moosen und Wurzeln. So können Duftstoffe auch dazu verwendet werden, um unangenehme Gerüche zu überlagern oder aber auch um einen nicht riechenden Stoff mit einem gewünschten Geruch zu versehen.

Gemäß der vorliegenden Erfindung kann es sich bei einem Duftstoff um ein Aldehyd handeln, bevorzugt ausgewählt aus Adoxal (2,6,10-Trimethyl-9-undecenal), Anisaldehyd (4-Methoxybenzaldehyd), Cymal (3-(4-lsopropylphenyl)-2-methylpropanal), Ethylvanillin, Florhydral (3-(3-isopropylphenyl)butanal), Helional (3-(3,4-Methylendioxyphenyl)-2-methylpropanal), Heliotropin, Hydroxycitronellal, Lauraldehyd, Lyral (3- und 4-(4-Hydroxy-4-methylpentyl)-3-cyclohexen-1-carboxaldehyd), Methylnonylacetaldehyd, Lilial (3-(4-tert-Butylphenyl)-2-methylpropanal), Phenylacetaldehyd, Undecylenaldehyd, Vanillin, 2,6,10-Trimethyl-9-undecenal, 3-Dodecen-1-al, alpha-n-Amylzimtaldehyd, Melonal (2,6-Dimethyl-5-heptenal), 2,4-Dimethyl-3-cyclohexen-1-carboxaldehyd (Triplal), 4-Methoxybenzaldehyd, Benzaldehyd, 3-(4-tert-Butylphenyl)propanal, 2-Methyl-3-(para-methoxyphenyl)propanal, 2-Methyl-4-(2,6,6-timethyl-2(1)-cyclohexen-1-yl)butanal, 3-Phenyl-2-propenal, cis-/trans-3,7-Dimethyl-2,6-octadien-1-al, 3,7-Dimethyl-6-octen-1-al, [(3,7-Dimethyl-6-octenyl)oxy]acetaldehyd, 4-lsopropylbenzylaldehyd, 1,2,3,4,5,6,7,8-Octahydro-8,8-dimethyl-2-naphthaldehyd, 2,4-Dimethyl-3-cyclohexen-1-carboxaldehyd, 2-Methyl-3-(isopropylphenyl)propanal, 1-Decanal, 2,6-Dimethyl-5-heptenal, 4-(Tricyclo[5.2.1.0(2,6)]-decyliden-8)butanal, Octahydro-4,7-methan-1H-indencarboxaldehyd, 3-Ethoxy-4-hydroxybenzaldehyd, para-Ethyl-alpha,alpha-dimethylhydrozimtaldehyd, alpha-Methyl-3,4-(methylendioxy)hydrozimtaldehyd, 3,4-Methylendioxybenzaldehyd, alpha-n-Hexylzimtaldehyd, m-Cymen-7-carboxaldehyd, alpha-Methylphenylacetaldehyd, 7-Hydroxy-3,7-dimethyloctanal, Undecenal, 2,4,6-Trimethyl-3-cyclohexen-1-carboxaldehyd, 4-(3)(4-Methyl-3-pentenyl)-3-cyclohexencarboxaldehyd, 1-Dodecanal, 2,4-Dimethylcyclohexen-3-carboxaldehyd, 4-(4-Hydroxy-4-methylpentyl)-3-cylohexen-1-carboxaldehyd, 7-Methoxy-3,7-dimethyloctan-1-al, 2-Methylundecanal, 2-Methyldecanal, 1-Nonanal, 1-Octanal, 2,6,10-Trimethyl-5,9-undecadienal, 2-Methyl-3-(4-tert-butyl)propanal, Dihydrozimtaldehyd, 1-Methyl-4-(4-methyl-3-pentenyl)-3-cyclohexen-1-carboxaldehyd, 5- oder 6-Methoxyhexahydro-4,7-methanindan-1- oder -2-carboxaldehyd, 3,7-Dimethyloctan-1-al, 1-Undecanal, 10-Undecen-1-al, 4-Hydroxy-3-methoxybenzaldehyd, 1-Methyl-3-(4-methylpentyl)-3-cyclohexencarboxaldehyd, 7-Hydroxy-3,7-dimethyloctanal, trans-4-Decenal, 2,6-Nonadienal, para-Tolylacetaldehyd, 4-Methylphenylacetaldehyd, 2-Methyl-4-(2,6,6-trimethyl-1-cyclohexen-1-yl)-2-butenal, ortho-Methoxyzimtaldehyd, 3,5,6-Trimethyl-3-cyclohexencarboxaldehyd, 3,7-Dimethyl-2-methylen-6-octenal, Phenoxyacetaldehyd, 5,9-Dimethyl-4,8-decadienal, Päonienaldehyd (6,10-Dimethyl-3-oxa-5,9-undecadien-1-al), Hexahydro-4,7-methanindan-1-carboxaldehyd, 2-Methyloctanal, alpha-Methyl-4-(1-methylethyl)benzolacetaldehyd, 6,6-Dimethyl-2-norpinen-2-propionaldehyd, para-Methylphenoxyacetaldehyd, 2-Methyl-3-phenyl-2-propen-1-al, 3,5,5-Trimethylhexanal, Hexahydro-8,8-dimethyl-2-naphthaldehyd, 3-Propyl-bicyclo-[2.2.1]-hept-5-en-2-carbaldehyd, 9-Decenal, 3-Methyl-5-phenyl-1-pentanal, Methylnonylacetaldehyd, Hexanal und/oder trans-2-Hexenal. Ebenfalls können Gemische der genannten Stoffe verwendet werden.

In einer weiteren Ausführungsform kann es sich bei einem Duftstoff um ein Keton handeln, bevorzugt ausgewählt aus Methyl-beta-naphthylketon, Moschusindanon (1,2,3,5,6,7-Hexahydro-1,1,2,3,3-pentamethyl-4H-inden-4-on), Tonalid (6-Acetyl-1,1,2,4,4,7-hexamethyltetralin), alpha-Damascon, beta-Damascon, delta-Damascon, iso-Damascon, Damascenon, Methyldihydrojasmonat, Menthon, Carvon, Kampfer, Koavon (3,4,5,6,6-Pentamethylhept-3-en-2-on), Fenchon, alpha-lonon, betalonon, gamma-Methyl-lonon, Fleuramon (2-heptylcyclopen-tanon), Dihydrojasmon, cis-Jasmon, iso-E-Super (1-(1,2,3,4,5,6,7,8-octahydro-2,3,8,8-tetramethyl-2-naphthalenyl)-ethan-1-on (und Isomere)), Methylcedrenylketon, Acetophenon, Methylacetophenon, para-Methoxyacetophenon, Methyl-beta-naphtylketon, Benzylaceton, Benzophenon, para-Hydroxyphenylbutanon, Sellerie-Keton (3-Methyl-5-propyl-2-cyclohexenon), 6-Isopropyldecahydro-2-naphton, Dimethyloctenon, Frescomenthe (2-Butan-2-yl-cyclohexan-1-on), 4-(1-Ethoxyvinyl)-3,3,5,5-tetramethylcyclohexanon, Methylheptenon, 2-(2-(4-Methyl-3-cyclohexen-1-yl)propyl)cyclopentanon, 1-(p-Menthen-6(2)yl)-1-propanon, 4-(4-Hydroxy-3-methoxyphenyl)-2-butanon, 2-Acetyl-3,3-dimethylnorbornan, 6,7-Dihydro-1,1,2,3,3-pentamethyl-4(5H)-indanon, 4-Damascol, Dulcinyl (4-(1,3-Benzodioxol-5-yl) butan-2-on), Hexalon (1-(2,6,6-Trimethyl-2-cyclohexene-1-yl)-1,6-heptadien-3-on), Isocyclemon E (2-Acetonaphthon-1,2,3,4,5,6,7,8-octahydro-2,3,8,8-tetramethyl), Methylnonylketon, Methylcyclocitron, Methyllavendelketon, Orivon (4-tert-Amyl-cyclohexanon), 4-tert-Butylcyclohexanon, Delphon (2-Pentylcyclopentanon), Muscon (CAS 541-91-3), Neobutenon (1-(5,5-Dimethyl-1-cyclohexenyl)pent-4-en-1-on), Plicaton (CAS 41724-19-0), Velouton (2,2,5-Trimethyl-5-pentylcyclopentan-1-on), 2,4,4,7-Tetramethyl-oct-6-en-3-on und/oder Tetrameran (6,10-Dimethylundecen-2-on). Ebenfalls können Gemische der genannten Stoffe verwendet werden.

In einer weiteren Ausführungsform kann es sich bei einem Duftstoff um einen Alkohol handeln, bevorzugt ausgewählt aus 10-Undecen-1-ol, 2,6-Dimethylheptan-2-ol, 2-Methylbutanol, 2-Methylpentanol, 2-Phenoxyethanol, 2-Phenylpropanol, 2-tert-Butycyclohexanol, 3,5,5-Trimethylcyclohexanol, 3-Hexanol, 3-Methyl-5-phenylpentanol, 3-Octanol, 3-Phenylpropanol, 4-Heptenol, 4-lsopropylcyclohexanol, 4-tert-Butycyclohexanol, 6,8-Dimethyl-2-nonanol, 6-Nonen-1-ol, 9-Decen-1-ol, α-Methylbenzylalkohol, α-Terpineol, Amylsalicylat, Benzylalkohol, Benzylsalicylat, β-Terpineol, Butylsalicylat, Citronellol, Cyclohexylsalicylat, Decanol, Dihydromyrcenol, Dimethylbenzylcarbinol, Dimethylheptanol, Dimethyloctanol, Ethylsalicylat, Ethylvanilin, Eugenol, Farnesol, Geraniol, Heptanol, Hexylsalicylat, Isoborneol, Isoeugenol, Isopulegol, Linalool, Menthol, Myrtenol, n-Hexanol, Nerol, Nonanol, Octanol, p-Menthan-7-ol, Phenylethylalkohol, Phenol, Phenylsalicylat, Tetrahydrogeraniol, Tetrahydrolinalool, Thymol, trans-2-cis-6-Nonadicnol, trans-2-Nonen-1-ol, trans-2-Octenol, Undecanol, Vanillin, Champiniol, Hexenol und/oder Zimtalkohol Ebenfalls können Gemische der genannten Stoffe verwendet werden.

In einer weiteren Ausführungsform kann es sich bei dem Duftstoff um einen Duftstoff natürlichen oder synthetischen Ursprungs handeln, z.B. vom Typ der Ester, Ether, Aldehyde, Ketone, Alkohole und Kohlenwasserstoffe. Duftstoffverbindungen vom Typ der Ester sind z.B. Benzylacetat, Phenoxyethylisobutyrat, p-tert-Butylcyclohexylacetat, Linalylacetat, Dimethylbenzylcarbinylacetat (DMBCA), Phenylethylacetat, Benzylacetat, Ethylmethylphenylglycinat, Allylcyclohexylpropionat, Styrallylpropionat, Benzylsalicylat, Cyclohexylsalicylat, Floramat, Melusat und Jasmacyclat. Zu den Ethern zählen beispielsweise Benzylethylether und Ambroxan, zu den Aldehyden z.B. die linearen Alkanale mit 8 bis 18 C-Atomen, Citral, Citronellal, Citronellyloxyacetaldehyd, Cyclamenaldehyd (3-(4-propan-2-ylphenyl)butanal), Lilial und Bourgeonal, zu den Ketonen z.B. die Jonone, α-Isomethylionon und Methylcedrylketon, zu den Alkoholen Anethol, Citronellol, Eugenol, Geraniol, Linalool, Phenylethylalkohol und Terpineol, zu den Kohlenwasserstoffen gehören hauptsächlich Terpene wie Limonen und Pinen. Bevorzugt werden jedoch Mischungen verschiedener Duftstoffe verwendet, die gemeinsam eine ansprechende Duftnote erzeugen.

In einer weiteren Ausführungsform kann es sich bei einem Duftstoff um ein ätherisches Öl handeln, wie Angelikawurzelöl, Anisöl, Arnikablütenöl, Basilikumöl, Bayöl, Champacablütenöl, Citrusöl, Edeltannenöl, Edeltannenzapfenöl, Elemiöl, Eukalyptusöl, Fenchelöl, Fichtennadelöl, Galbanumöl, Geraniumöl, Gingergrasöl, Guajakholzöl, Gurjunbalsamöl, Helichrysumöl, Ho-Öl, Ingweröl, Irisöl, Jasminöl, Kajeputöl, Kalmusöl, Kamillenöl, Kampferöl, Kanagaöl, Kardamomenöl, Kassiaöl, Kiefernnadelöl, Kopaivabalsamöl, Korianderöl, Krauseminzeöl, Kümmelöl, Kuminöl, Labdanumöl, Lavendelöl, Lemongrasöl, Lindenblütenöl, Limettenöl, Mandarinenöl, Melissenöl, Minzöl, Moschuskörneröl, Muskatelleröl, Myrrhenöl, Nelkenöl, Neroliöl, Niaouliöl, Olibanumöl, Orangenblütenöl, Orangenschalenöl, Origanumöl, Palmarosaöl, Patschuliöl, Perubalsamöl, Petitgrainöl, Pfefferöl, Pfefferminzöl, Pimentöl, Pine-Öl, Rosenöl, Rosmarinöl, Salbeiöl, Sandelholzöl, Sellerieöl, Spiköl, Sternanisöl, Terpentinöl, Thujaöl, Thymianöl, Verbenaöl, Vetiveröl, Wacholderbeeröl, Wermutöl, Wintergrünöl, Ylang-Ylang-Öl, Ysop-Öl, Zimtöl, Zimtblätteröl, Zitronellöl, Zitronenöl sowie Zypressenöl sowie Ambrettolid, Ambroxan, alpha-Amylzimtaldehyd, Anethol, Anisaldehyd, Anisalkohol, Anisol, Anthranilsäuremethylester, Acetophenon, Benzylaceton, Benzaldehyd, Benzoesäureethylester, Benzophenon, Benzylalkohol, Benzylacetat, Benzylbenzoat, Benzylformiat, Benzylvalerianat, Borneol, Bornylacetat, Boisambrene forte, alpha-Bromstyrol, n-Decylaldehyd, n-Dodecylaldehyd, Eugenol, Eugenolmethylether, Eukalyptol, Farnesol, Fenchon, Fenchylacetat, Geranylacetat, Geranylformiat, Heliotropin, Heptincarbonsäuremethylester, Heptaldehyd, Hydrochinondimethylether, Hydroxyzimtaldehyd, Hydroxyzimtalkohol, Indol, Iron, Isoeugenol, Isoeugenolmethylether, Isosafrol, Jasmon, Kampfer, Karvakrol, Karvon, p-Kresolmethylether, Cumarin, p-Methoxyacetophenon, Methyl-n-amylketon, Methylanthranilsäuremethylester, p-Methylacetophenon, Methylchavikol, p-Methylchinolin, Methyl-beta-naphthylketon, Methyl-n-nonylacetaldehyd, Methyl-n-nonylketon, Muskon, beta-Naphtholethylether, beta-Naphtholmethylether, Nerol, n-Nonylaldehyd, Nonylalkohol, n-Octylaldehyd, p-Oxy-Acetophenon, Pentadekanolid, beta-Phenylethylalkohol, Phenylessigsäure, Pulegon, Safrol, Salicylsäureisoamylester, Salicylsäuremethylester, Salicylsäurehexylester, Salicylsäurecyclohexylester, Santalol, Sandelice, Skatol, Terpineol, Thymen, Thymol, Troenan, gamma-Undelacton, Vanillin, Veratrumaldehyd, Zimtaldehyd, Zimtalkohol, Zimtsäure, Zimtsäureethylester, Zimtsäurebenzylester, Diphenyloxid, Limonen, Linalool, Linalylacetat und -propionat, Melusat, Menthol, Menthon, Methyl-n-heptenon, Pinen, Phenylacetaldehyd, Terpinylacetat, Citral, Citronellal und Mischungen daraus. Ebenfalls können Gemische der genannten Stoffe verwendet werden.

Es ist selbstverständlich, dass alle der vorstehend genannten Duftstoffe und Duftstoffgemische mit jeweils anderen Duftstoffen und/oder Duftstoffgemischen kombiniert werden können, um die gewünschte Parfümierung zu erhalten.

Die hierin beschriebene Zusammensetzung das mindestens eine freie Parfümöl in einer Menge von 10 bis 95 Gew.-%. Vorzugsweise enthält die beschriebene Zusammensetzung gemäß der Erfindung das mindestens eine freie Parfümöl in einer Menge von 50 bis 95 Gew.-%, bezogen auf das Gesamtgewicht der Zusammensetzung.

Des Weiteren umfasst die Zusammensetzung/Suspension gemäß der vorliegenden Erfindung mindestens ein Parfümöl, welches in Form eines verkapselten Parfümöls, d.h. in Form von Parfümölkapseln, vorliegt.

Im Kontext der vorliegenden Erfindung bezeichnet der Begriff "verkapseltes Parfümöl" ein Parfümöl, welches im Innern einer Kapsel vorliegt, d.h. es handelt sich nicht um ein freies Parfümöl. Dabei kann das mindestens eine entsprechend verkapselte Parfümöl ein Parfümöl wie voranstehend definiert sein und kann ein oder mehrere der vorgenannten Duftstoffe umfassen.

Eine "Kapsel" im Sinne der vorliegenden Erfindung ist insbesondere aus einer Hülle und einem Kern aufgebaut, wobei insbesondere im Kern mindestens ein Parfümöl, wie vorangehend definiert, enthalten ist, sowie wahlweise weitere Vorteilsmittel, beispielsweise Textilpflegemittel. Hierbei kann der Kern eine feste Form aufweisen, flüssig oder viskos sein, d.h. beispielsweise auch als Schmelze vorliegen oder eine wachsartige Struktur besitzen. Möglich sind sowohl Kapseln, in denen das mindestens eine Parfümöl und, optional, das/die weitere(n) Vorteilsmittel im Wesentlichen in Reinsubstanz enthalten ist/sind, als auch Kapseln, in denen der Kern durch ein mit dem mindestens einen Parfümöl und, optional, dem/den weiteren Vorteilsmittel(n) vermischten oder imprägnierten Träger gebildet wird. Vorzugsweise ist der Kern der Kapseln bei Temperaturen unter 120°, vorzugsweise unterhalb 80°C, insbesondere unterhalb 40°C flüssig, viskos oder zumindest schmelzbar.

Als Kapseln sind im Rahmen der vorliegenden Erfindung insbesondere solche bevorzugt, die einen mittleren Durchmesser d₅₀ von < 250 µm, vorzugsweise 1 bis 100 µm, bevorzugt von 5 bis 80 µm, besonders bevorzugt von 10 bis 50 µm und insbesondere von 15 bis 40 µm aufweisen. Der d₅₀-Wert gibt dabei den Durchmesser an, der sich ergibt, wenn 50 Gew.-% der Kapseln einen geringeren Durchmesser und 50 Gew.-% der Kapseln einen größeren Durchmesser als der festgestellte d₅₀-Wert aufweisen. Es ist weiterhin bevorzugt, dass der d₅₀-Wert der Teilchengrößenverteilung der Mikrokapseln < 70 µm, bevorzugt < 60 µm, besonders bevorzugt < 50 m beträgt. Der d₉₀-Wert der Teilchengrößenverteilung ist der Wert, bei dem 90% aller Teilchen kleiner und 10% der Teilchen größer als dieser Wert sind.

Die Bestimmung der Durchmesser der Kapseln bzw. der Teilchengröße der Mikrokapseln kann über übliche Methoden erfolgen. Sie kann beispielsweise mit Hilfe dynamischer Lichtstreuung bestimmt werden, die üblicherweise an verdünnten Suspensionen, die z.B. 0,01 bis 1 Gew.-% Kapseln enthalten, durchgeführt werden kann. Sie kann auch durch die Auswertung lichtmikroskopischer oder elektronenmikroskopischer Aufnahmen von Kapseln erfolgen.

Als Materialien für die Kapselwand kommen üblicherweise hochmolekulare Verbindungen, insbesondere Polymere, in Frage, wie z.B. Proteine (z. B. Gelatine, Albumin, Casein und andere), Cellulose-Derivate (z.B. Methylcellulose, Ethylcellulose, Celluloseacetat, Cellulosenitrat, Carboxymethylcellulose und andere) sowie vor allem synthetische Polymere (z.B. Polyamide, Polyethylenglykole, Polyurethane, Epoxidharze und andere). Bevorzugt können beispielsweise Melamin-Harnstoff-Formaldehyd-Harze oder Melamin-Formaldehyd-Harze oder Harnstoff-Formaldehyd-Harze als Kapselwandmaterialien eingesetzt werden.

Die Kapseln können die verkapselten Duftstoffe über verschiedene Mechanismen freisetzen. Es sind z.B. Kapseln einsetzbar, die eine mechanisch stabile Kapselhülle aufweisen, die aber dann aufgrund eines oder mehrerer Umwelteinflüsse, wie Änderung der Temperatur oder der lonenstärke oder des pH-Wertes des umgebenden Mediums, für die enthaltenen Mittel durchlässig wird. Möglich sind auch stabile Kapselwandmaterialien, durch die das mindestens eine Parfümöl sowie das oder die weiteren Vorteilsmittel mit der Zeit hindurchdiffundieren kann/können. Die Kapseln können das mindestens eine enthaltene Parfümöl sowie das oder die weiteren Vorteilsmittel vorzugsweise bei Änderung des pH-Wertes oder der lonenstärke der Umgebung, bei Änderung der Temperatur, bei Einwirkung von Licht, durch Diffusion und/oder bei mechanischer Beanspruchung freisetzen.

In einer bevorzugten Ausführungsform der vorliegenden Erfindung sind die Kapseln fragil, das heißt, sie können eingeschlossenes Mittel aufgrund mechanischer Beanspruchung wie Reibung, Druck oder Scherbeanspruchung, welche die Hülle der Kapseln aufbricht, freigeben. In einer anderen bevorzugten Ausführungsform ist die Kapsel thermisch labil, das heißt, eingeschlossene Stoffe können freigesetzt werden, wenn die Kapseln einer Temperatur von mindestens 70°C, vorzugsweise von mindestens 60°C, bevorzugt dazu von mindestens 50°C und insbesondere von mindestens 40°C ausgesetzt wird.

In einer weiteren bevorzugten Ausführungsform kann die Kapsel für das/die eingeschlossenen Mittel (mindestens ein Parfümöl sowie optional ein oder mehrere weitere Vorteilsmittel) nach Einwirkung von Strahlung bestimmter Wellenlänge, vorzugsweise durch die Einwirkung von Sonnenlicht durchlässig werden.

Möglich ist zudem, dass die Kapseln fragil und gleichzeitig thermisch labil und/oder instabil gegenüber Strahlung bestimmter Wellenlänge sind.

Bei den erfindungsgemäß einsetzbaren Kapseln kann es sich um wasserlösliche und/oder wasserunlösliche Kapseln handeln, bevorzugt handelt es sich aber um wasserunlösliche Kapseln.

Die Wasserunlöslichkeit der Kapseln hat den Vorteil, dass diese Wasch-, Reinigungs- oder andere Behandlungsanwendungen überdauern können und so in der Lage sind, das mindestens eine Parfümöl sowie andere Vorteilsmittel erst im Anschluss an den wässrigen Wasch-, Reinigungs- oder Behandlungsprozess abzugeben, wie beispielsweise beim Trocknen durch bloße Temperaturerhöhung oder durch Sonneneinstrahlung oder insbesondere bei Reibung der Oberfläche.

Besonders bevorzugt sind wasserunlösliche Kapseln, die durch Reibung aufgebrochen werden, wobei das Wandmaterial vorzugsweise Melamin-Formaldehydharze, Polyurethane, Polyolefine, Polyamide, Polyharnstoffe, Polyester, Polysaccharide, Epoxydharze, Silikonharze und/oder Polykondensationsprodukte aus Carbonyl-Verbindungen und NH-Gruppen enthaltenden Verbindungen umfasst.

Der Begriff "aufreibbare" oder "durch Reibung aufbrechbare" Kapseln, meint insbesondere solche Kapseln, welche, wenn sie an einer damit behandelten Oberfläche (z.B. textile Oberfläche) haften, durch mechanisches Reiben oder durch Druck geöffnet bzw. aufgebrochen werden können, so dass eine Inhaltsfreisetzung erst als Resultat einer mechanischen Einwirkung resultiert, z.B. wenn man sich mit einem Handtuch, auf welchem solche Kapseln abgelagert sind, die Hände abtrocknet. Bevorzugt einsetzbare, aufreibbare Kapseln weisen mittlere Durchmesser d₅₀ im Bereich von 1 bis 100 µm auf, vorzugsweise zwischen 5 und 95 µm, insbesondere zwischen 10 und 90 µm, z.B. zwischen 10 und 80 µm, beispielsweise zwischen 15 und 40 µm. Die den Kern bzw. (gefüllten) Hohlraum umschließende Schale der Kapseln hat vorzugsweise eine durchschnittliche Dicke im Bereich zwischen rund 0,01 und 50 µm, vorzugsweise zwischen rund 0,1 µm und etwa 30 µm, insbesondere zwischen rund 0,5 µm und etwa 8 µm oder etwa 5 µm. Kapseln sind insbesondere dann gut aufreibbar, wenn sie innerhalb der zuvor angegebenen Bereiche betreffend den mittleren Durchmesser und betreffend die durchschnittliche Dicke liegen.

Mikrokapseln mit Kapselwänden aus Melamin-Formaldehyd-Harzen sind infolge ihrer hervorragenden Dichtigkeit und mechanischen Stabilität besonders vorteilhaft.

Verfahren zur Mikrokapselbildung sind bekannt und beispielsweise in US 20030004226 A1 (BASF) beschrieben, auf welche hiermit Bezug genommen wird.

Gewöhnlich wird bei der Herstellung das Kernmaterial, d.h. das mindestens eine Parfümöl sowie ggf. weitere Vorteilsmittel, in einer wässrigen Lösung eines Schutzkolloids, die vorzugsweise einen sauren pH-Wert aufweist, zu feinen Tröpfchen emulgiert. Zu der resultierenden Emulsion wird dann unter Durchmischung z.B. die wässrige Lösung eines Melamin-Formaldehyd-Vorkondensates oder Melamin und Formaldehyd einzeln zur in-situ Polymerisation zugegeben. Dabei bilden sich Mikrokapseln aus. Nach Abschluss der Zugabe wird die Kondensation zu Ende geführt. Man kann die Kapseln, was bevorzugt ist, aber auch präformieren und anschließend vorzugsweise durch Temperaturerhöhung (z.B. Temperatur von mindestens ca. 40°C, vorzugsweise ca. 75 bis 95°C) die Kapselwand härten.

Nach einer bevorzugten Ausführungsform der Erfindung umfasst die erfindungsgemäße Kapseldispersion wasserunlösliche Mikrokapseln, vorzugsweise Kern-Schale-Mikrokapseln, wobei die Kapselwände insbesondere Melamin-Formaldehyd-Harze umfassen. Diese Mikrokapseln können neben dem mindestens einen Parfümöl weitere Flüssigkeiten, aber ohne weiteres auch Feststoffe enthalten, z.B. in Form von Dispersionen, beispielsweise hochfeines hydrophobes Silica fein verteilt in dem mindestens einen Parfümöl.

In verschiedenen Ausführungsformen der Erfindung können die Kapseln neben dem mindestens einen Parfümöl zumindest ein Vorteilsmittel umfassen, wie insbesondere Hautpflegemittel, Textilpflegemittel und/oder Geruchsneutralisierer. Unter dem Begriff Vorteilsmittel werden insbesondere
- Texilpflegemittel wie Weichmacher, Phobier- und Imprägniermittel gegen Wasser und Wiederanschmutzungen, Bleichmittel, Bleichaktivatoren, Enzyme, Silikonöle, Antiredepositionsmittel, optische Aufheller, Vergrauungsinhibitoren, Einlaufverhinderer, Knitterschutzmittel, Farbübertragungsinhibitoren, antimikrobiellen Wirkstoffe, Germizide, Fungizide, Antioxidantien, Antistatika, Bügelhilfsmittel, Quell- und Schiebefestmittel, UV- Absorber, kationische Polymere,
- Behandlungsmittel für harte Oberflächen wie Desinfektionsmittel, Imprägnierungen gegen Wasser und Wiederanschmutzungen, Glanzförderer oder -verhinderer, Hydrophobier- oder Hydrophiliermittel, Filmbildner,
- Hautpflegemittel (wie z.B. Vitamin E, natürliche Öle, Aloe- Vera-Extrakt, Grüner-Tee- Extrakt, D-Panthenol, Plankton Extrakt, Vitamin C, Harnstoff und/oder Glycin)
- Geruchsneutralisierer (z.B. umfassend Cyclodextrine, Cyclodextrin-Derivate, Triethylenglykol und/oder Natriumhydrogencarbonat)
- bakterienhemmende Wirkstoffe
verstanden.

Die hautpflegende Verbindung (Hautpflegemittel) ist vorzugsweise hydrophob, kann flüssig oder fest sein. Die hautpflegende Verbindung kann beispielsweise
a) Wachse wie Carnauba, Spermaceti, Bienenwachs, Lanolin, Derivate davon sowie Mischungen daraus;
b) Pflanzenextrakte, zum Beispiel pflanzliche Öle wie Avokadoöl, Olivenöl, Palmöl, Palmkernöl, Rapsöl, Leinöl, Sojaöl, Erdnussöl, Korianderöl, Ricinusöl, Mohnöl, Kakaoöl, Kokosnussöl, Kürbiskernöl, Weizenkeimöl, Sesamöl, Sonnenblumenöl, Mandelöl, Macadamianussöl, Aprikosenkernöl, Haselnussöl, Jojobaöl oder Canolaöl, Kamille, Aloe Vera oder auch Grüner-Tee-oder Plankton-Extrakt sowie Mischungen daraus;
c) höhere Fettsäuren wie Laurinsäure, Myristinsäure, Palmitinsäure, Stearinsäure, Behensäure, Ölsäure, Linolsäure, Linolensäure, Isostearinsäure oder mehrfach ungesättigte Fettsäuren;
d) höhere Fettalkohole wie Laurylalkohol, Cetylalkohol, Stearylalkohol, Oleylalkohol, Behenylalkohol oder 2-Hexadecanol,
e) Ester wie Cetyloctanoat, Lauryllactat, Myristyllactat, Cetyllactat, Isopropylmyristat, Myristylmyristat, Isopropylpalmitat, Isopropyladipat, Butylstearat, Decyloleat, Cholesterolisostearat, Glycerolmonostearat, Glyceroldistearat, Glyceroltristearat, Alkyllactat, Alkylcitrat oder Alkyltartrat;
f) Kohlenwasserstoffe wie Paraffine, Mineralöle, Squalan oder Squalen;
g) Lipide;
h) Vitamine wie Vitamin A, C oder E oder Vitaminalkylester;
i) Phospholipide;
j) Sonnenschutzmittel wie Octylmethoxylcinnamat und Butylmethoxybenzoylmethan;
k) Silikonöle wie lineare oder cyclische Polydimethylsiloxane, Amino-, Alkyl-, Alkylaryl- oder Aryl-substituierte Silikonöle und
l) Mischungen daraus
umfassen.

Gemäß der vorliegenden Erfindung liegt das mindestens eine verkapselte Parfümöl in Form einer (Kapsel-)Slurry, d.h. einer Aufschlämmung der Kapseln in einem flüssigen Medium, vor.

Der Begriff "Slurry" bezeichnet im Kontext der vorliegenden Erfindung eine, typischerweise wässrige, Aufschlämmung der Parfümkapseln, wie voranstehend definiert. Das flüssige Medium besteht vorzugsweise zum überwiegenden Anteil, d.h. zu mehr als 50 Gew.-% aus Wasser, kann aber auch vollständig, d.h. zu 100 % aus Wasser bestehen. Die Slurry ist vorzugsweise gießbar, d.h. sie lässt sich aus einem Gefäß durch Neigen des Gefäßes ausgießen. Unter einer gießbaren Slurry wird insbesondere ein Kapsel-Flüssigkeitsgemisch verstanden, welches insbesondere bei der Verarbeitungstemperatur, vorzugsweise bei maximal 40°C, insbesondere bei maximal 20°C eine Viskosität unterhalb von 10-10⁴ mPas (Brookfield- Rotationsviskosimeter; Spindel 2, 20 U/min.) aufweist.

Die Slurry kann weitere Hilfsstoffe enthalten, beispielsweise solche, die eine bestimmte Haltbarkeit oder Stabilität sicherstellen. Häufig verwendete Hilfsstoffe schließen beispielsweise Tenside, insbesondere anionische und/oder nichtionische Tenside ein. Entsprechende Kapselslurries sind kommerziell erhältlich und dem Fachmann als solches bekannt.

In verschiedenen Ausführungsformen sind die vorangehend beschriebenen Kapseln in einer Menge von 1 bis 50 Gew.-%, vorzugsweise 20 bis 48 Gew.-%, insbesondere 35 bis 45 Gew.-% in der Slurry enthalten.

Die erfindungsgemäße Zusammensetzung ist dadurch gekennzeichnet, dass das mindestens eine verkapselte Parfümöl in Form einer Kapselslurry in einer Menge von 2 bis 90 Gew.-%, vorzugsweise von 3 bis 70 Gew.-%, noch bevorzugter 4 bis 50 Gew.-% bezogen auf das Gesamtgewicht der Zusammensetzung in dieser enthalten ist. Der Anteil an Kapseln beträgt demnach unter Berücksichtigung der Tatsache, dass die Aufschlämmung die Kapseln bevorzugt nur in einer Menge von 1 bis 50, insbesondere 20 bis 48 Gew.-% enthält, in verschiedenen Ausführungsformen 0,02 bis 45, vorzugsweise 0,4 bis 43,2, noch bevorzugter 0,6 bis 33,6 Gew.-% bezogen auf das Gesamtgewicht der Zusammensetzung.

In verschiedenen Ausführungsformen beträgt das Gewichtsverhältnis des mindestens einen freien Parfümöls zu der Kapsel-Slurry, wie vorangehend beschrieben, 10:90 bis 98:2, vorzugsweise von 50:50 bis 95:5.

Die Parfümöl-Kapsel-Suspension gemäß der vorliegenden Erfindung umfasst weiterhin mindestens einen Stabilisator ausgewählt aus der Gruppe bestehend aus Alk(en)ylsulfosuccinamaten gemäß der vorliegenden Erfindung.

Der Stabilisator dient dabei dazu, die Kapseln stabil in der Zusammensetzung zu dispergieren.

Gemäß der vorliegenden Erfindung ist der mindestens eine Stabilisator in einer Menge von 0,05 bis 10 Gew.-%, vorzugsweise in einer Menge von 0,5 bis 5 Gew.-% bezogen auf das Gesamtgewicht in der Zusammensetzung enthalten.

Wie bereits oben erwähnt, liegt die erfindungsgemäße Zusammensetzung vorzugsweise in Form einer Suspension der Kapseln in einer kontinuierlichen, flüssigen Phase vor. Die Suspension ist vorzugsweise stabil, d.h. es kommt auch nach längeren Lagerungszeiträumen von beispielsweise mehreren Tagen bis Wochen bei üblichen Temperaturen im Bereich bis 40°C, beispielsweise 4 Wochen bei einer Temperatur zwischen >0 und 40°C, nicht zu einer Agglomeration, Sedimentation und/oder Aufschwimmen der Kapseln oder einer sonstigen Phasenseparation. In verschiedenen Ausführungsformen enthält die Zusammensetzung Wasser, welches beispielsweise über die Kapsel-Slurry eingetragen wird. Der Wassergehalt kann dabei, in verschiedenen Ausführungsformen von ungefähr 5 bis 50 Gew.-%, vorzugsweise 5 bis 40 Gew.-% betragen. In derartigen Ausführungsformen kann Wasser die kontinuierliche Phase bilden, in welcher die Kapseln und ggf. auch das Parfümöl (stabil) dispergiert sind, d.h. die Suspension ist eine wässrige Suspension. Es ist hierbei zu erwähnen, dass selbst in Ausführungsformen in denen die Wasserphase nicht den Hauptanteil der flüssigen Phase bildet, beispielweise kann das Parfümöl in vergleichsweise größerer Menge enthalten sein, die Wasserphase die kontinuierliche Phase bilden kann, in welcher die andere Phase suspendiert bzw. emulgiert sind.

In verschiedenen Ausführungsformen ist die Zusammensetzung, wie vorangehend beschrieben, ferner dadurch gekennzeichnet, dass sie eine Viskosität von 50 bis 5000 mPas, vorzugsweise von 100 bis 3000 mPas aufweist (Brookfield-Rotationsviskosimeter; Spindel 2, 20 U/min.).

Darüber hinaus kann die Zusammensetzung/Suspension zusätzlich noch weitere Inhaltsstoffe enthalten, die typischerweise in Wasch- oder Reinigungsmitteln oder Kosmetikprodukten enthalten sind. In einer Ausführungsform, beispielsweise, enthält die Parfümöl-Kapsel-Suspension, zusätzlich zu dem mindestens einen freien Parfümöl, dem mindestens einen verkapselten Parfümöl in Form einer Kapsel-Slurry und dem mindestens einen Stabilisator, wie hierin beschrieben, noch einen oder mehrere Farbstoff(e). Der Farbstoff kann dabei in einer Menge von 0,01 - 5 Gew.-% in der Zusammensetzung enthalten sein.

Gegenstand der vorliegenden Erfindung ist ferner ein Verfahren zur Herstellung einer Zusammensetzung, d.h. einer Parfümöl-Kapsel-Suspension, wie vorangehend beschrieben, dadurch gekennzeichnet, dass das mindestens eine Parfümöl, das mindestens eine verkapselte Parfümöl in der Form einer Kapsel-Slurry und der mindestens einen Stabilisator miteinander vermischt werden. Geeignete Verfahren zum Mischen der vorgenannten Komponenten sind im Stand der Technik bekannt und können, beispielswiese, das Vermischen in einem Homogenisator, umfassen. Für den Fall, dass eine oder mehrere der vorgenannten Komponenten bei Raumtemperatur nicht flüssig sind, können die jeweiligen Komponenten vor dem Mischen mit den übrigen Komponenten erhitzt werden, beispielsweise auf Temperaturen zwischen 20 °C bis 100 °C, vorzugsweise zwischen 25 °C und 60 °C, um so das Mischen mit den übrigen Komponenten zu erleichtern.

Gegenstand der vorliegenden Erfindung ist darüber hinaus die Verwendung der oben beschriebenen Stabilisatoren zur Stabilisierung einer Parfümöl-Kapsel-Suspension, wie hierin beschrieben.

Die wie hierin beschriebene Parfümöl-Kapsel-Suspension kann Bestandteil eines Kosmetikproduktes sein. Offenbart ist daher auch ein Kosmetikprodukt enthaltend mindestens eine Parfümöl-Kapsel-Suspension, wie hierin beschrieben.
Besonders vorteilhaft sind die gemäß der vorliegenden Erfindung stabilisierten Parfüm-Kapsel-Suspensionen bei der Herstellung von Wasch- oder Reinigungsmitteln. Offenbart ist daher ferner ein Wasch- oder Reinigungsmittel enthaltend mindestens eine Parfüm-Kapsel-Suspension, wie hierin beschrieben.

Geeignet in diesem Zusammenhang sind alle denkbaren Arten von Wasch- oder Reinigungsmittel, sowohl Konzentrate als auch unverdünnt anzuwendende Mittel, zum Einsatz im kommerziellen Maßstab, in der Waschmaschine oder bei der Handwäsche beziehungsweise -reinigung. Dazu gehören beispielsweise Waschmittel für Textilien, Teppiche, oder Naturfasern, für die die Bezeichnung Waschmittel verwendet wird. Dazu gehören beispielsweise auch Geschirrspülmittel für Geschirrspülmaschinen oder manuelle Geschirrspülmittel oder Reiniger für harte Oberflächen wie Metall, Glas, Porzellan, Keramik, Kacheln, Stein, lackierte Oberflächen, Kunststoffe, Holz oder Leder, für die die Bezeichnung Reinigungsmittel verwendet wird, also neben manuellen und maschinellen Geschirrspülmitteln beispielsweise auch Scheuermittel, Glasreiniger, WC-Duftspüler, usw. Zu den Wasch- und Reinigungsmittel zählen ferner Waschhilfsmittel, die bei der manuellen oder maschinellen Textilwäsche zum eigentlichen Waschmittel hinzudosiert werden, um eine weitere Wirkung zu erzielen. Ferner zählen zu Wasch- und Reinigungsmittel auch Textilvor- und Nachbehandlungsmittel, also solche Mittel, mit denen das Wäschestück vor der eigentlichen Wäsche in Kontakt gebracht wird, beispielsweise zum Anlösen hartnäckiger Verschmutzungen, und auch solche Mittel, die in einem der eigentlichen Textilwäsche nachgeschalteten Schritt dem Waschgut weitere wünschenswerte Eigenschaften wie angenehmen Griff, Knitterfreiheit oder geringe statische Aufladung verleihen. Zu letztgenannten Mittel werden u.a. die Weichspüler gerechnet.

Ebenso ist ein Verfahren offenbart, bei welchem man ein flüssiges Wasch- oder Reinigungsmittel mit einer Parfüm-Kapsel-Suspensionen, wie zuvor beschrieben, vermengt, vorzugsweise durch Einrühren der Parfüm-Kapsel-Suspensionen in die Wasch- oder Reinigungsmittelmatrix oder durch kontinuierliche Zugabe in ein flüssiges Wasch- oder Reinigungsmittel und Vermischen über statische Mischelemente.

Ferner ist ein Verfahren offenbart, bei welchem ein festes Wasch- oder Reinigungsmittel mit einer Parfüm-Kapsel-Suspensionen, wie hierin beschrieben, vermischt wird, beispielsweise durch Aufsprühen der Parfüm-Kapsel-Suspensionen auf das feste Wasch- oder Reinigungsmittel.

Die Menge, in der die Parfümöl-Kapsel-Suspension, wie hierin beschrieben, in einem Wasch- oder Reinigungsmittel vorhanden sein kann, beträgt zwischen 0,5 bis 40 Gew.-%, vorzugsweise zwischen 1 bis 30 Gew.-%, insbesondere zwischen 5 bis 15 Gew.-%, bezogen auf das Gesamtgewicht des Wasch- oder Reinigungsmittels.

Neben den wie hierin beschriebenen Parfüm-Kapsel-Suspensionen enthält das Wasch- oder Reinigungsmittel darüber hinaus übliche und dem Fachmann als solche bekannte weitere Inhaltsstoffe, beispielsweise mindestens einen oder vorzugsweise mehrere Stoffe aus der Gruppe der Enzyme, Tenside, Bleichmittel, Komplexbildner, Gerüststoffe, Elektrolyte, nichtwässrigen Lösungsmittel, pH-Stellmittel, weiteren Duftstoffe, weiteren Duftstoffträger, Fluoreszenzmittel, Farbstoffe, Hydrotrope, Schauminhibitoren, Silikonöle, Antiredepositionsmittel, Vergrauungsinhibitoren, Einlaufverhinderer, Knitterschutzmittel, Farbübertragungsinhibitoren, antimikrobiellen Wirkstoffe, Germizide, Fungizide, Antioxidantien, Korrosionsinhibitoren, Antistatika, Bittermittel, Bügelhilfsmittel, Phobier- und Imprägniermittel, Quell- und Schiebefestmittel, weichmachenden Komponenten sowie UV-Absorber.

Alle Sachverhalte, Gegenstände und Ausführungsformen, die für hierin beschriebene Zusammensetzungen/Suspensionen beschrieben sind, sind auch auf die vorstehend genannten Verfahren, Verwendungen und diese Zusammensetzungen enthaltenden Mittel anwendbar. Daher wird an dieser Stelle ausdrücklich auf die Offenbarung an entsprechender Stelle verwiesen mit dem Hinweis, dass diese Offenbarung auch für die vorstehenden beschriebenen Verfahren und Verwendungen gilt.

### Beispiele

### Beispiel 1: Mischungsverhältnis 65 % Parfüm, 35 % Kapselslurry enthaltend 41% Kapseln Rezeptur:

63,7 % Parfümöl 07-10353
2,0 % Di-Na-Sulfosuccinamat (C18)
34,3 % FS Slurry 12-11723 Fresh Boost V2 (Parfümkapsel-Slurry)

### Herstellung:

1) Di-Na-Sulfosuccinamat (C18) wird auf 70 °C erwärmt
2) Dosierung von Di-Na-Sulfosuccinamat (C18) in das Parfümöl
3) Ultra Turrax einschalten
4) Dosierung verkapseltes Parfümöl zu obenstehender Mischung
5) 1 Minute Nachrührzeit

### Phasenstabilität

| **Lagerintervall** | **Startwert** | **4 Wochen 5 °C** | **4 Wochen 20 °C** | **4 Wochen 40 °C** |
|---|---|---|---|---|
| **Parfümöl 07-10353** | stabil | stabil | stabil | stabil |
| **Verkapseltes Parfümöl FS Slurry 12-11723 Fresh Boost V2** | stabil | Phasentrennung | Phasentrennung | Phasentrennung |
| **Parfümöl-Kapsel-Suspension** | stabil | stabil | stabil | stabil |

### Geruchsbewertung (Lagerung Parfümöl-Kapsel-Suspension)

| | 0,65 % Parfümöl 07-10353 Rose Rain + 0,35 % FS Slurry 12-11723 | 1,00 % Parfümöl-Kapsel-Suspension 65:35 Startwert | 1,00 % Parfümöl-Kapsel-Suspension 65:35 2 Wochen 5 °C | 1,00 % Parfümöl-Kapsel-Suspension 65:35 2 Wochen RT | 1,00 % Parfümöl-Kapsel-Suspension 65:35 2 Wochen 40 °C |
|---|---|---|---|---|---|
| **Produkt** | 7 | 7 | 7 | 7 | 7 |
| **Feuchte Wäsche** | 7 | 7 | 7 | 7 | 7 |
| **Trockene Wäsche** | 7 | 7 | 7 | 7 | 7 |
| **Boost Effekt** | 5 | 5 | 5 | 5 | 5 |

### Beispiel 2: Mischungsverhältnis 20 % Parfüm, 80 % Kapselslurry enthaltend 41% Kapseln Rezeptur:

19,6 % Parfümöl 99-6236
2,0 % Di-Na-Sulfosuccinamat (C18)
78,4 % FS Slurry 12-11723 Fresh Boost V2

### Herstellung:

1) Di-Na-Sulfosuccinamat (C18) wird auf 70 °C erwärmt
2) Dosierung von Di-Na-Sulfosuccinamat (C18) in das Parfümöl
3) Ultra Turrax einschalten
4) Dosierung verkapseltes Parfümöl zu obenstehender Mischung
5) 1 Minute Nachrührzeit

### Phasenstabilität

| **Lagerintervall** | **Startwert** | **4 Wochen 5 °C** | **4 Wochen 20 °C** | **4 Wochen 40 °C** |
|---|---|---|---|---|
| **Parfümöl 99-6236** | stabil | stabil | stabil | stabil |
| **Verkapseltes Parfümöl FS Slurry 12-11723 Fresh Boost V2** | stabil | Phasentrennung | Phasentrennung | Phasentrennung |
| **Parfümöl-Kapsel-Suspension** | stabil | stabil | stabil | stabil |

### Geruchsbewertung (Lagerung Parfümöl-Kapsel-Suspension)

| | 0,20 % Parfümöl 99-6236 Flower Power + 0,80 % FS Slurry | 1,00 % Parfümöl-Kapsel-Suspension 20:80 Startwert | 1,00 % Parfümöl-Kapsel-Suspension 20:80 2 Wochen 5 °C | 1,00 % Parfümöl-Kapsel-Suspension 20:80 2 Wochen RT | 1,00% Parfümöl-Kapsel-Suspension 20:80 2 Wochen 40 °C |
|---|---|---|---|---|---|
| **Produkt** | 8 | 8 | 8 | 8 | 8 |
| **Feuchte Wäsche** | 8 | 8 | 8 | 8 | 8 |
| **Trockene Wäsche** | 7 | 7 | 7 | 7 | 7 |
| **Boost Effekt** | 5 | 5 | 5 | 5 | 5 |

### Beispiel 3: Mischungsverhältnis 90 % Parfüm, 10 % Kapselslurry enthaltend 41% Kapseln Rezeptur:

89,5 % Parfümöl 9907-10353 Rose Rain
1,0 % Hydriertes Rizinusöl, ethoxyliert
9,5 % FS Slurry 12-11641 Fougere Caps 50 % DIF

### Herstellung:

1) Hydriertes Rizinusöl, ethoxyliert, bei 50 °C aufschmelzen
2) Verkapseltes Parfümöl vorlegen
3) Ultra Turrax einschalten
4) Parfümöl hinzugeben
5) 1 Minute homogenisieren
6) Dosierung von hydriertem Rizinusöl
7) 1 Minute Nachrührzeit

### Phasenstabilität

| **Lagerintervall** | **Startwert** | **4 Wochen 5 °C** | **4 Wochen 20 °C** | **4 Wochen 40 °C** |
|---|---|---|---|---|
| **Parfümöl 07-10353** | stabil | stabil | stabil | stabil |
| **Verkapseltes Parfümöl FS Slurry 12-11641 Fougere Caps 50 % DIF** | stabil | Phasentrennung | Phasentrennung | Phasentrennung |
| **Parfümöl-Kapsel-Suspension** | stabil | stabil | stabil | stabil |

## Patentansprüche

1. Zusammensetzung, umfassend mindestens ein freies Parfümöl, das in einer Menge von 10 bis 95 Gew.-% bezogen auf das Gesamtgewicht in der Zusammensetzung enthalten ist und mindestens ein verkapseltes Parfümöl, das in Form einer Kapsel-Slurry vorliegt, wobei die Kapsel-Slurry in einer Menge von 2 bis 90 Gew.-% bezogen auf das Gesamtgewicht in der Zusammensetzung enthalten ist, **dadurch gekennzeichnet, dass** die Zusammensetzung mindestens einen Stabilisator ausgewählt aus der Gruppe bestehend aus Alk(en)ylsulfosuccinamaten gemäß Formel I
wobei R gleich C₈ bis C₁₈ Alkyl oder C₈ bis C₁₈ Alkenyl ist, und
wobei M⁺ gleich Na⁺, K⁺ oder NH₄⁺ ist; umfasst, wobei
der mindestens eine Stabilisator in einer Menge von 0,05 bis 10 Gew.-% bezogen auf das Gesamtgewicht in der Zusammensetzung enthalten ist.

2. Die Zusammensetzung gemäß Anspruch 1, **dadurch gekennzeichnet, dass** das mindestens eine freie Parfümöl in einer Menge von 50 bis 95 Gew.-% bezogen auf das Gesamtgewicht in der Zusammensetzung enthalten ist.

3. Die Zusammensetzung nach Anspruch 1, **dadurch gekennzeichnet, dass** die Kapsel-Slurry in einer Menge von 3 bis 70 Gew.-%, bevorzugt 5 bis 50 Gew.-% bezogen auf das Gesamtgewicht in der Zusammensetzung enthalten ist.

4. Die Zusammensetzung gemäß Anspruch 1 oder 3, **dadurch gekennzeichnet, dass** die Kapseln in einer Menge von 1 bis 50 Gew.-%, vorzugsweise 20 bis 48 Gew.-%, insbesondere 35 bis 45 Gew.-% in der Slurry enthalten sind.

5. Die Zusammensetzung gemäß einem der voranstehenden Ansprüche, **dadurch gekennzeichnet, dass** die Zusammensetzung in Form einer wässrigen Suspension vorliegt und der Wassergehalt vorzugsweise 5 bis 50 Gew.-% bezogen auf das Gesamtgewicht der Zusammensetzung beträgt.

6. Die Zusammensetzung gemäß einem der voranstehenden Ansprüche, **dadurch gekennzeichnet, dass** der mindestens eine Stabilisator ausgewählt ist aus der Gruppe bestehend aus Alk(en)ylsulfosuccinamaten gemäß Formel (I), wobei R gleich C₁₈-Alkenyl ist.

7. Die Zusammensetzung gemäß einem der voranstehenden Ansprüche, **dadurch gekennzeichnet, dass** der mindestens eine Suspensionsstabilisator in einer Menge von 0,5 bis 5 Gew.-% in der Zusammensetzung enthalten ist, bezogen auf das Gesamtgewicht der Zusammensetzung.

8. Verwendung einer Verbindung ausgewählt aus der Gruppe bestehend aus Alk(en)ylsulfosuccinamaten gemäß Formel I
wobei R gleich C₈ bis C₁₈ Alkyl oder C₈ bis C₁₈ Alkenyl ist, und
wobei M⁺ gleich Na⁺, K⁺ oder NH₄⁺ ist;
als Stabilisator zur Stabilisierung einer Zusammensetzung enthaltend mindestens ein freies Parfümöl in einer Menge von 10 bis 95 Gew.-% bezogen auf das Gesamtgewicht in der Zusammensetzung und mindestens ein verkapseltes Parfümöl in Form einer Kapsel-Slurry, wobei die Kapsel-Slurry in einer Menge von 2 bis 90 Gew.-% bezogen auf das Gesamtgewicht in der Zusammensetzung enthalten ist, und wobei der mindestens eine Stabilisator in einer Menge von 0,05 bis 10 Gew.-% bezogen auf das Gesamtgewicht in der Zusammensetzung enthalten ist.

9. Verfahren zur Herstellung einer Zusammensetzung gemäß einem der Ansprüche 1 bis 7, wobei das mindestens eine freie Parfümöl vorgelegt wird und zu diesem das mindestens eine verkapselte Parfümöl und der mindestens eine Stabilisator zugegeben werden.

## Claims

1. A composition comprising at least one free perfume oil which is contained in the composition in an amount of from 10 to 95 wt.% based on the total weight, and at least one encapsulated perfume oil which is in the form of a capsule slurry, the capsule slurry being contained in the composition in an amount of from 2 to 90 wt.% based on the total weight, **characterized in that** the composition comprises at least one stabilizer selected from the group consisting of alk(en)ylsulfosuccinamates according to formula I,
where R is C₈ to C₁₈ alkyl or C₈ to C₁₈ alkenyl and
where M⁺ is Na⁺, K⁺ or NH₄⁺;
the at least one stabilizer being contained in the composition in an amount of from 0.05 to 10 wt.% based on the total weight.

2. The composition according to claim 1, **characterized in that** the at least one free perfume oil is contained in the composition in an amount of from 50 to 95 wt.% based on the total weight.

3. The composition according to claim 1, **characterized in that** the capsule slurry is contained in the composition in an amount of from 3 to 70 wt.%, preferably 5 to 50 wt.%, based on the total weight.

4. The composition according to claim 1 or 3, **characterized in that** the capsules are contained in the slurry in an amount of from 1 to 50 wt.%, preferably 20 to 48 wt.%, in particular 35 to 45 wt.%.

5. The composition according to one of the preceding claims, **characterized in that** the composition is in the form of an aqueous suspension and the water content is preferably from 5 to 50 wt.% based on the total weight of the composition.

6. The composition according to one of the preceding claims, **characterized in that** the at least one stabilizer is selected from the group consisting of alk(en)ylsulfosuccinamates according to formula (I), R being C₁₈ alkenyl.

7. The composition according to one of the preceding claims, **characterized in that** the at least one suspension stabilizer is contained in the composition in an amount of from 0.5 to 5 wt.% based on the total weight of the composition.

8. The use of a compound selected from the group consisting of alk(en)ylsulfosuccinamates according to formula I,
where R is C₈ to C₁₈ alkyl or C₈ to C₁₈ alkenyl and
where M⁺ is Na⁺, K⁺ or NH₄⁺;
as a stabilizer for stabilizing a composition containing at least one free perfume oil in an amount of from 10 to 95 wt.% based on the total weight in the composition and at least one encapsulated perfume oil in the form of a capsule slurry, wherein the capsule slurry is contained in the composition in an amount of from 2 to 90 wt.% based on the total weight, and wherein the at least one stabilizer is contained in the composition in an amount of from 0.05 to 10 wt.% based on the total weight.

9. A method for preparing a composition according to one of claims 1 to 7, wherein the at least one free perfume oil is provided, and the at least one encapsulated perfume oil and the at least one stabilizer are added thereto.

## Revendications

1. Composition comprenant au moins une huile de parfum libre, laquelle est contenue dans une quantité de 10 à 95 % en poids par rapport au poids total dans la composition, et au moins une huile de parfum encapsulée, laquelle se présente sous la forme d'une suspension de capsules, la suspension de capsules étant contenue dans une quantité de 2 à 90 % en poids par rapport au poids total dans la composition, **caractérisée en ce que** la composition comprend au moins un stabilisant choisi dans le groupe constitué par les sulfosuccinamates d'alkyle ou d'alcényle selon la formule I
où R est un alkyle en C₈ à C₁₈ ou un alcényle en C₈ à C₁₈, et
où M⁺ est Na⁺, K⁺ ou NH₄⁺ ;
l'au moins un stabilisant étant contenu dans une quantité de 0,05 à 10 % en poids par rapport au poids total dans la composition.

2. Composition selon la revendication 1, **caractérisée en ce que** l'au moins une huile de parfum libre est contenue dans une quantité de 50 à 95 % en poids par rapport au poids total dans la composition.

3. Composition selon la revendication 1, **caractérisée en ce que** la suspension de capsules est contenue dans une quantité de 3 à 70 % en poids, de préférence de 5 à 50 % en poids, par rapport au poids total dans la composition.

4. Composition selon la revendication 1 ou 3, **caractérisée en ce que** les capsules sont contenues dans une quantité de 1 à 50 % en poids, de préférence de 20 à 48 % en poids, en particulier de 35 à 45 % en poids dans la suspension.

5. Composition selon l'une des revendications précédentes, **caractérisée en ce que** la composition se présente sous la forme d'une suspension aqueuse, et que la teneur en eau est de préférence de 5 à 50 % en poids par rapport au poids total de la composition.

6. Composition selon l'une des revendications précédentes, **caractérisée en ce que** l'au moins un stabilisant est choisi dans le groupe constitué par les sulfosuccinamates d'alkyle ou d'alcényle selon la formule (I), où R est un alcényle en C₁₈.

7. Composition selon l'une des revendications précédentes, **caractérisée en ce que** l'au moins un stabilisant de suspension est contenu dans la composition dans une quantité de 0,5 à 5 % en poids, par rapport au poids total de la composition.

8. Utilisation d'un composé choisi dans le groupe constitué par les sulfosuccinamates d'alkyle ou d'alcényle selon la formule I
où R est un alkyle en C₈ à C₁₈ ou un alcényle en C₈ à C₁₈, et
où M⁺ est Na⁺, K⁺ ou NH₄⁺ ;
comme stabilisant pour stabiliser une composition contenant au moins une huile de parfum libre dans une quantité de 10 à 95 % en poids par rapport au poids total dans la composition, et au moins une huile de parfum encapsulée sous la forme d'une suspension de capsules, la suspension de capsules étant contenue dans une quantité de 2 à 90 % en poids par rapport au poids total dans la composition, et l'au moins un stabilisant étant contenu dans une quantité de 0,05 à 10 % en poids par rapport au poids total dans la composition.

9. Procédé de production d'une composition selon l'une des revendications 1 à 7, dans lequel l'au moins une huile de parfum libre est mise à disposition, et l'au moins une huile de parfum encapsulée et l'au moins un stabilisant sont ajoutés à celle-ci.
